# FASCICULE DE BREVET EUROPEEN

(11) **EP 4 404 902 B1**
(45) Date de publication et mention de la délivrance du brevet: **04.06.2025**
(21) Numéro de dépôt: 22790252.5
(22) Date de dépôt: 14.09.2022
(51) Int. Cl.: A61J 17/00

(54) **TÉTINE ÉVOLUTIVE**
ENTWÖHNUNGSSCHNULLER
WEANING PACIFIER

(30) Priorité: 23.09.2021 FR 2110007
(43) Date de publication de la demande: 31.07.2024
(73) Titulaire: Biomimetik, 28630 Morancey (FR)
(72) Inventeur: BIEZANEK, Arnaud, 28320 Ymeray (FR)
(74) Mandataire: Lequien, Philippe
(86) Numéro de dépôt international: PCT/EP2022/075573
(87) Numéro de publication internationale: WO 2023/046554

(56) Documents cités:
- EP-A2- 1 275 366
- GB-A- 2 259 019
- US-A- 3 129 709
- US-A- 4 878 496
- US-A1- 2002 065 537

## Description

Le domaine de l'invention est celui de la conception et de la fabrication d'instruments de puériculture.

Plus précisément, l'invention concerne une tétine évolutive, c'est-à-dire conçue pour faire évoluer, à la baisse, la longueur de l'embouchure destinée à être tétée par l'enfant de façon à sevrer progressivement l'enfant de l'usage de la tétine.

Dans le domaine de l'invention, il a été observé que le reflexe physiologique de succion est présent avant la naissance, in utero chez le fœtus.

Ce réflexe de succion est en effet indispensable pour le développement du nourrisson qui éprouve un besoin inné de téter, puis de sucer, sans que cela soit exclusivement lié au fait de se nourrir. Effectivement, en dehors, des tétées et de toute sensation de faim, la succion sécurise et apaise l'enfant.

En d'autres termes, en dehors de la corrélation entre nutrition et succion, cette dernière procure une sensation de réconfort. Ainsi, on distingue la succion nutritive, dont le but est de combler la faim du nourrisson, de la succion non nutritive que le nourrisson va exercer sur un pouce, une tétine, un doudou...

Toutefois, si la succion présente des avantages en termes de bien-être du nourrisson, en l'apaisant, elle a aussi des inconvénients, notamment d'un point de vue orthodontique, ceci en particulier lorsque le réflexe de succion se prolonge chez le jeune enfant.

Cet inconvénient tend à s'accentuer pendant la période d'irruption des dents qui s'accompagne d'un fort besoin pour l'enfant de sucer et de mordiller quelque chose. Cela étant, dans ce cas encore, la succion est une nécessité et une source d'intense satisfaction pour l'enfant.

Les observations des praticiens ont montré que, sur le long terme, la succion du pouce, de la tétine, ou l'utilisation prolongée du biberon, font mauvais ménage avec une bonne évolution dentaire.

Par ailleurs, il est constaté depuis de nombreuses années une recrudescence du recours à la tétine. Or, la succion de la tétine s'avère tout aussi nocive que celle du pouce. En effet, la tétine s'interpose entre les dents de la mâchoire supérieure et de la mâchoire inférieure et peut, dès lors, bloquer la bonne évolution des dents antérieures.

Toutefois, la tétine reste moins nocive que le pouce pour trois raisons :
- elle déforme moins le palais car elle est souple et plus courte,
- elle peut facilement être mise de côté ou jetée, le pouce non (toujours disponible),
- même si elle traine souvent, elle est généralement plus propre que les mains.

L'âge conseillé pour faire perdre l'habitude de la succion à l'enfant se situe autour de 2-3 ans. A cet âge, l'enfant développe ses champs d'intérêt et d'investigations. C'est l'âge où il marche, s'exprime, a des contacts avec d'autres enfants et, selon les cas, rentre à l'école.

Si jusqu'à 4 ou 5 ans il peut être admis de sucer son pouce, au-delà de cet âge, il est souhaitable de commencer à en parler avec l'enfant. Il peut notamment lui être expliqué que, au-delà de l'impact éventuel sur ses dents, le pouce ou la tétine gène la route de la communication (on ne peut pas parler « la bouche pleine »).

Le bilan est donc le suivant : si la tétine est essentielle les premiers mois, voire les deux premières années de l'enfant, elle devient une entrave au positionnement de la langue (langue basse) et donc à l'élargissement du palais, ainsi qu'à la croissance normale de la sphère orale et du positionnement dentaire.

Pour tenter de faire face à cette situation, plusieurs solutions ont été proposées par l'art antérieur.

On connait en particulier deux solutions décrites par le document de brevet publié sous le n° US2002065537.

Selon une première solution proposée par ce document, la tétine comprend une poignée portée par une collerette à partir de laquelle s'étend une tétine, plusieurs tétines de longueurs différentes étant proposées pour être remplacées successivement, chaque embouchure de renouvèlement présentant une longueur inférieure à celle qui la remplace. Les embouchures sont donc montées de façon amovible sur la collerette de telle sorte qu'une première embouchure puisse être retirée de la collerette et être remplacée par une autre embouchure plus courte que la précédente.

Un premier inconvénient de ce système réside dans le fait qu'il est nécessaire de fabriquer une pluralité de tétines de longueurs différentes, ce qui s'avère coûteux en termes de fabrication et, par conséquent, tend à augmenter le prix d'acquisition.

Un autre inconvénient réside dans le fait que les embouchures sont montées de façon amovible, avec un risque potentiel non négligeable que l'une des embouchures se sépare de la collerette de façon impromptue alors qu'elle est dans la bouche de l'enfant, qui peut alors avaler cette embouchure avec la possibilité d'un étouffement.

Selon une deuxième solution proposée par le document cité précédemment, l'embouchure est reliée à la poignée par un organe tracteur interne. Une rotation de la poignée va engendrer un vissage de l'organe tracteur dans la poignée, conduisant à une rétractation progressive de l'embouchure en direction de la collerette, réduisant ainsi sa longueur.

Une telle solution implique la mise en œuvre de différentes pièces à fabriquer et à assembler, ce qui conduit là encore à augmenter le prix d'acquisition du dispositif.

Il est également connu le document de brevet publié sous le numéro GB2259019 qui décrit une tétine avec une embouchure à téter, et comprenant une collerette pouvant être positionnée intégralement sur l'embouchure pour réaliser un nettoyage, la tétine ne pouvant pas être utilisée par l'enfant pour téter lors de ce nettoyage.

Il est encore connu le document de brevet publié sous le numéro EP1275366 qui décrit une tétine avec une embouchure à téter, et comprenant un coussinet destiné à reproduire la sensation que fournit le mamelon d'un sein.

Enfin, il est connu du document de brevet US 4,878,496 un système en accordéon pour faire varier la longueur apparente d'une tétine.

L'invention a notamment pour objectif de pallier les inconvénients de l'art antérieur.

Plus précisément, l'invention a pour objectif de proposer une tétine évolutive qui soit simple d'utilisation, sans engendrer de risque pour l'enfant en termes d'ingestion de petites pièces.

L'invention a également pour objectif de fournir une telle tétine évolutive qui soit simple de conception, et peu coûteuse à fabriquer.

Ces objectifs, ainsi que d'autres qui apparaitront par la suite, sont atteints grâce à l'invention qui a pour objet une tétine évolutive, du type comprenant :
- une embouchure destinée à être téter par un enfant ;
- une poignée ;
- au moins une collerette de base présentant une épaisseur de base d'un côté de laquelle s'étend l'embouchure pour présenter une longueur L de succion, et de l'autre côté de laquelle s'étend la poignée ;
- un système de réduction de la longueur L,

caractérisé en ce que le système de réduction comprend au moins une première collerette d'ajustement présentant un passage pour l'embouchure de façon à entourer l'embouchure et des moyens d'accouplement de la première collerette d'ajustement à la collerette de base de façon à présenter la première collerette d'ajustement du côté de l'embouchure par rapport à la collerette de base, la première collerette d'ajustement présentant une première épaisseur d'ajustement au moins égale à l'épaisseur de base,
et en ce que la tétine comprend au moins une deuxième collerette d'ajustement présentant un passage pour l'embouchure de façon à entourer l'embouchure et des moyens de fixation de la deuxième collerette d'ajustement à la première collerette d'ajustement de façon à présenter la deuxième collerette d'ajustement du côté de l'embouchure par rapport à la première collerette d'ajustement, la deuxième collerette d'ajustement présentant une deuxième épaisseur d'ajustement au moins égale à l'épaisseur de base.

De cette façon, l'évolution de la longueur de l'embouchure à téter diminue par la jonction d'une deuxième collerette sur la première, créant une surépaisseur sur cette dernière et diminuant, par conséquent, la partie saillante de l'embouchure à téter.

Le principe d'utilisation pour faire évoluer la tétine est donc extrêmement simple, s'agissant simplement d'enfiler une deuxième collerette autour de l'embouchure jusqu'à venir la plaquer contre la première et la coupler avec celle-ci.

On note que le risque d'ingestion de petites pièces avec une tétine évolutive selon l'invention est inexistant, ou quasiment. En effet, la collerette est une partie de la tétine qui reste à l'extérieur de la bouche de l'enfant. Elle est conçue pour venir en butée contre les lèvres de l'enfant et présente généralement des dimensions supérieures à l'ouverture de la bouche de l'enfant pour éviter justement de pouvoir être ingérée par l'enfant.

Par ailleurs, une tétine évolutive selon l'invention est particulièrement simple de conception et, comme cela va apparaître clairement par la suite, simple et peu coûteuse à fabriquer.

De plus, la mise en œuvre d'une deuxième collerette d'ajustement permet de réduire encore la partie saillante de l'embouchure à téter.

Bien entendu, la réduction progressive s'effectue en fonction de l'épaisseur de chaque collerette d'ajustement, pouvant nécessiter également de faire varier le nombre des collerettes d'ajustement comme cela va apparaitre par la suite.

De plus, il ressort de cette caractéristique, que la deuxième collerette d'ajustement présente un mode opératoire de mise en œuvre identique à celui de la première collerette d'ajustement, s'agissant d'être enfilé autour de l'embouchure et de venir être accouplé à la collerette qui la précède.

Selon une solution avantageuse, les moyens d'accouplement sont intégrés à la première collerette d'ajustement et/ou à la collerette de base.

De cette façon, en d'autres termes, il n'y a pas de pièces additionnelles à la première collerette d'ajustement ou à la collerette de base pour permettre la solidarisation des deux collerettes ensemble. On évite donc de cette façon d'ajouter une ou plusieurs pièces pour obtenir l'assemblage.

Selon une solution préférentielle, les moyens d'accouplement comprennent des moyens d'encliquetages intégrés à la première collerette d'ajustement.

Selon une telle conception, l'assemblage des deux collerettes entre elles peut être obtenu plus simplement et rapidement, ceci en assurant une tenue mécanique efficace.

Préférentiellement, les premiers moyens d'encliquetages et les deuxièmes moyens d'encliquetages sont conçus pour coopérer ensemble de façon indémontable.

On comprend que, de cette façon, le désassemblage de la première collerette d'ajustement à partir de la collerette de base n'est pas possible, ce qui supprime tout risque d'ingestion de la première collerette d'ajustement par l'enfant.

Selon une solution avantageuse, la première collerette d'ajustement présente un contour jumelé à celui de la collerette de base.

De cette façon, le rebord de la première collerette d'ajustement affleure avec le rebord de la collerette de base, s'étendant dans la continuité l'un de l'autre. Ainsi, on évite que le rebord de l'une ou l'autre des deux collerettes forme un épaulement qui pourrait être désagréable pour l'enfant, ou qui pourrait constituer une zone d'appui ou de préhension pour tenter de séparer les deux collerettes.

Selon une solution avantageuse, la première collerette d'ajustement et la deuxième collerette d'ajustement sont identiques.

Ainsi, on obtient des gains en termes de coût de fabrication, dans la mesure où toutes les collerettes d'ajustement sont identiques et peuvent donc être fabriquées en grande série.

Selon un mode de réalisation particulier, la tétine comprend un jeu de cinq collerettes d'ajustement identiques.

Bien entendu, comme indiqué précédemment, le nombre de ces collerettes d'ajustement pourra varier autant que de besoin, notamment, en fonction de la progressivité souhaitée, ce qui peut se traduire par des variations en termes d'épaisseur des collerettes d'ajustement.

Préférentiellement, la ou les collerettes d'ajustement sont ajourées.

Cela permet de faire circuler la salive et l'air entre les collerettes, permettant un séchage entre les collerettes de base et d'ajustement.

D'autres caractéristiques et avantages de l'invention apparaitront plus clairement à la lecture de la description suivante d'un mode de réalisation préférentielle de l'invention, donné à titre de simple exemple illustratif et non limitatif, et des dessins annexés parmi lesquels :
- la [Fig.1] illustre schématiquement une tétine évolutive selon l'invention, vue de côté ;
- la [Fig.2] illustre schématiquement une collerette d'ajustement pour une tétine évolutive selon l'invention ;
- la [Fig.3] illustre schématiquement, selon une vue de côté, une tétine évolutive sur laquelle est présente une première collerette d'ajustement ;
- la [Fig.4] illustre de façon schématique une tétine évolutive selon l'invention avec différents empilements de collerettes d'ajustement.

Tel qu'illustré par la [Fig.1], une tétine évolutive selon l'invention comprend de façon classique en soit :
- une embouchure 1 destinée à être tétée par un enfant, une telle embouchure étant généralement fabriquée en silicone ;
- une poignée 2 ;
- une collerette de base 3 d'un côté de laquelle s'étend l'embouchure 1 en présentant une longueur L à partir de la collerette de base 3 jusqu'à l'extrémité libre de l'embouchure, la poignée 2 s'étendant de l'autre côté de la collerette de base par rapport à l'embouchure 1.

Cette collerette de base présente une épaisseur, dite épaisseur de base EB, par exemple de l'ordre de 1 à 2 mm (cette épaisseur pouvant être l'épaisseur moyenne du pourtour si l'épaisseur de celui-ci n'est pas constante).

Selon le principe de l'invention, la tétine comprend au moins une première collerette d'ajustement 4 illustrée par la [Fig.2]. Tel que cela apparaît sur cette figure, cette collerette d'ajustement présente un passage 40 central permettant le passage de l'embouchure 1 au travers du passage, de telle sorte que, une fois la collerette d'ajustement montée sur la tétine, la collerette d'ajustement entoure l'embouchure 1.

En outre, la collerette d'ajustement présente une épaisseur, dite épaisseur d'ajustement EJ (cette épaisseur pouvant être l'épaisseur moyenne du pourtour si l'épaisseur de celui-ci n'est pas constante) supérieure ou égale à l'épaisseur de base EB.

De plus, la tétine comprend des moyens d'accouplement de la première collerette d'ajustement 4 à la collerette de base 3 prévue pour présenter la première collerette d'ajustement 4 du côté de l'embouchure 1 par rapport à la collerette de base tel que cela apparaît sur la [Fig.3].

Selon cette conception de la tétine évolutive selon l'invention, la première collerette d'ajustement 4 est montée sur la tétine en faisant passer l'embouchure en travers du passage 40, jusqu'à venir plaquer la première collerette d'ajustement 4 contre la collerette de base 2.

On comprend que, de cette façon, la première collerette d'ajustement forme un système de réduction de la longueur L, en ce que la partie saillante de l'embouchure 1 à partir de la collerette de base est réduite en longueur de l'épaisseur de la première collerette d'ajustement. En d'autres termes, la longueur de l'embouchure faisant saillie à partir de la collerette d'ajustement est égale à L - EJ.

Selon le présent mode de réalisation selon l'invention, les moyens d'accouplement de la première collerette d'ajustement 4 avec la collerette de base 3 sont directement intégrés à la première collerette d'ajustement et/ou à la collerette de base, et préférentiellement seulement à la collerette d'ajustement.

Pour ce faire, la première collerette d'ajustement présente sur l'une de ses faces une paire de crochets 41 tournés l'un vers l'autre et positionnés de part et d'autre de la collerette d'ajustement. Ces crochets sont élastiquement déformables et sont conçus et réalisés pour permettre un assemblage par encliquetage de la collerette de base sur la collerette d'ajustement. Ainsi, les crochets 41 de la première collerette d'ajustement constituent des moyens d'encliquetage.

Préférentiellement, les crochets formant les premiers moyens d'encliquetages sont conçus pour retenir la collerette de base de façon indémontable.

De plus, tel que cela apparaît sur la [Fig.4], la première collerette d'ajustement 4 présente un contour jumelé à celui de la collerette de base 3. Plus précisément la collerette d'ajustement 4 présente une forme et des dimensions identiques à celles de la collerette de base 3.

Tel qu'illustré par la [Fig.4], la tétine évolutive selon l'invention comprend au moins une deuxième collerette d'ajustement 5 présentant, tout comme la première collerette d'ajustement 4 un passage pour l'embouchure 1 de façon à entourer l'embouchure, des moyens de fixation permettent la fixation de la deuxième collerette d'ajustement sur la première collerette d'ajustement de façon à présenter la deuxième collerette d'ajustement 5 du côté de l'embouchure 1 par rapport à la première collerette d'ajustement 4. Pour ce faire, la ou les deuxièmes collerettes d'ajustement présentent une paire de crochets 41 identiques à ceux de la première collerette d'ajustement.

A des fins de simplification de fabrication, la première collerette d'ajustement et la deuxième collerette d'ajustement sont identiques.

Tel qu'illustré par la [Fig.4], et pour assurer une plus grande progressivité de la réduction de la longueur L de l'embouchure, la tétine comprend un jeu de cinq collerettes d'ajustement identiques destinées à être empilées les unes sur les autres et solidarisées les unes aux autres.

Tel que cela apparaît sur les figures 3 et 4, la ou les collerettes d'ajustement 4, 5 sont ajourées, présentant une pluralité d'orifices 42.

La collerette de base 3 peut également être ajourée, avec une pluralité d'orifices 30, non nécessairement placés en correspondance avec les orifices des collerettes d'ajustement.

## Revendications

1. Tétine évolutive, du type comprenant :
- une embouchure (1) destinée à être téter par un enfant ;
- une poignée (2) ;
- au moins une collerette de base (3) présentant une épaisseur de base (EB) et d'un côté de laquelle s'étend l'embouchure (1) pour présenter une longueur L de succion, et de l'autre côté de laquelle s'étend la poignée (2) ;
- un système de réduction de la longueur L,
**caractérisé en ce que** le système de réduction comprend au moins une première collerette d'ajustement (4) présentant un passage pour l'embouchure (1) de façon à entourer l'embouchure (1) et des moyens d'accouplement de la première collerette d'ajustement (4) à la collerette de base (3) de façon à présenter la première collerette d'ajustement (4) du côté de l'embouchure (1) par rapport à la collerette de base (3), la première collerette d'ajustement présentant une première épaisseur d'ajustement (EJ) au moins égale à l'épaisseur de base (EB),
et **en ce qu'**elle comprend au moins une deuxième collerette d'ajustement (5) présentant un passage pour l'embouchure (1) de façon à entourer l'embouchure et des moyens de fixation de la deuxième collerette (5) d'ajustement à la première collerette d'ajustement (4) de façon à présenter la deuxième collerette d'ajustement (5) du côté de l'embouchure (1) par rapport à la première collerette d'ajustement (4), la deuxième collerette d'ajustement (5) présentant une deuxième épaisseur d'ajustement au moins égale à l'épaisseur de base..

2. Tétine évolutive selon la revendication 1, **caractérisé en ce que** les moyens d'accouplement sont intégrés à la première collerette d'ajustement (4) et/ou à la collerette de base (3).

3. Tétine évolutive selon la revendication 2, **caractérisé en ce que** les moyens d'accouplement comprennent des moyens d'encliquetage intégrés à la première collerette d'ajustement (4).

4. Tétine évolutive selon l'une quelconque des revendications 1 à 3, **caractérisé en ce que** la première collerette d'ajustement (4) présente un contour jumelé à celui de la collerette de base (3).

5. Tétine évolutive selon l'une des revendications précédentes, **caractérisé en ce que** la première collerette d'ajustement (4) et la deuxième collerette d'ajustement (5) sont identiques.

6. Tétine évolutive selon l'une quelconque des revendications 1 à 5, **caractérisé en ce qu'**elle comprend un jeu de cinq collerettes d'ajustement (4), (5) identiques.

7. Tétine évolutive selon l'une quelconque des revendications 1 à 6, **caractérisé en ce que** la ou les collerettes d'ajustement (4), (5) sont ajourées.

## Patentansprüche

1. Erweiterbarer Sauger vom Typ, der Folgendes umfasst:
- ein Mundstück (1), an dem ein Kind saugen soll;
- einen Griff (2);
- mindestens einen Basiskragen (3) mit einer Basisdicke (EB) und einer Seite, von der sich das Mundstück (1) erstreckt, um eine Sauglänge L aufzuweisen, und der anderen Seite, von der sich der Griff (2) erstreckt;
- ein System zur Reduzierung der Länge L,
**dadurch gekennzeichnet, dass** das Reduzierungssystem mindestens einen ersten Justierkragen (4) umfasst, der einen Durchgang für das Mundstück (1) aufweist, um das Mundstück (1) zu umschließen, und Mittel zum Verbinden des ersten Justierkragens (4) mit dem Basiskragen (3), um den ersten Justierkragen (4) auf der Seite des Mundstücks (1) in Bezug auf den Basiskragen (3) aufzuweisen, wobei der erste Justierkragen eine erste Justierdicke (EJ) aufweist, die mindestens gleich der Basisdicke (EB) ist, und dass sie mindestens einen zweiten Justierkragen (5) umfasst, der einen Durchgang für das Mundstück (1) aufweist, um das Mundstück zu umschließen, und Mittel zum Befestigen des zweiten Justierkragens (5) an dem ersten Justierkragen (4), um den zweiten Justierkragen (5) auf der Seite des Mundstücks (1) in Bezug auf den ersten Justierkragen (4) aufzuweisen, wobei der zweite Justierkragen (5) eine zweite Justierdicke aufweist, die mindestens gleich der Basisdicke ist.

2. Erweiterbarer Sauger nach Anspruch 1, **dadurch gekennzeichnet, dass** die Verbindungsmittel in den ersten Justierkragen (4) und/oder in den Basiskragen (3) integriert sind.

3. Erweiterbarer Sauger nach Anspruch 2, **dadurch gekennzeichnet, dass** die Verbindungsmittel Rastmittel umfassen, die in den ersten Justierkragen (4) integriert sind.

4. Erweiterbarer Sauger nach einem der Ansprüche 1 bis 3, **dadurch gekennzeichnet, dass** der erste Justierkragen (4) eine Kontur aufweist, die mit der des Basiskragens (3) gekoppelt ist.

5. Erweiterbarer Sauger nach einem der vorhergehenden Ansprüche, **dadurch gekennzeichnet, dass** der erste Justierkragen (4) und der zweite Justierkragen (5) identisch sind.

6. Erweiterbarer Schnuller nach einem der Ansprüche 1 bis 5, **dadurch gekennzeichnet, dass** er einen Satz von fünf identischen Justierkragen (4), (5) umfasst.

7. Erweiterbarer Sauger nach einem der Ansprüche 1 bis 6, **dadurch gekennzeichnet, dass** der oder die Justierkragen (4), (5) durchbrochen sind.

## Claims

1. A weaning pacifier, of the type comprising:
- a mouthpiece (1) intended to be suckled by a child;
- a handle (2);
- at least one base flange (3) having a base thickness (EB) and on one side of which the mouthpiece (1) extends so as to have a suction length L, and on the other side of which the handle (2) extends;
- a system for reducing the length L,
**characterised in that** the reduction system comprises at least one first adjustment flange (4) having a passage for the mouthpiece (1) so as to surround the mouthpiece (1) and means for coupling the first adjustment flange (4) to the base flange (3) so as to present the first adjustment flange (4) on the side of the mouthpiece (1) with respect to the base flange (3), the first adjustment flange having a first adjustment thickness (EJ) at least equal to the base thickness (EB), and **in that** it comprises at least one second adjustment flange (5) having a passage for the mouthpiece (1) so as to surround the mouthpiece and means for fastening the second adjustment flange (5) to the first adjustment flange (4) so as to present the second adjustment flange (5) on the side of the mouthpiece (1) with respect to the first adjustment flange (4), the second adjustment flange (5) having a second adjustment thickness at least equal to the base thickness.

2. The weaning pacifier according to claim 1, **characterised in that** the coupling means are integrated into the first adjustment flange (4) and/or into the base flange (3).

3. The weaning pacifier according to claim 2, **characterised in that** the coupling means comprise snapfitting means integrated into the first adjustment flange (4).

4. The weaning pacifier according to any one of claims 1 to 3, **characterised in that** the first adjustment flange (4) has a contour matched to that of the base flange (3).

5. The weaning pacifier according to one of the preceding claims, **characterised in that** the first adjustment flange (4) and the second adjustment flange (5) are identical.

6. The weaning pacifier according to any one of claims 1 to 5, **characterised in that** it comprises a set of five identical adjustment flanges (4), (5).

7. The weaning pacifier according to any one of claims 1 to 6, **characterised in that** the adjustment flange(s) (4), (5) are perforated.
